# FASCICULE DE BREVET EUROPEEN

(11) **EP 0 172 975 B1**
(45) Date de publication et mention de la délivrance du brevet: **20.07.1988**
(21) Numéro de dépôt: 84630126.5
(22) Date de dépôt: 29.08.1984
(51) Int. Cl.: B66D 1/74, B66D 3/08, F16H 55/50

(54) **Perfectionnements aux dispositif d'écartement des poulies d'entrainement en deux parties**
Spreizvorrichtung für zweiteilige Treibscheiben
Spreader device for two-piece driving pulley

(43) Date de publication de la demande: 05.03.1986
(73) Titulaire: Secalt S.A., Luxembourg-Pulvermuhl (LU)
(72) Inventeur: Zampetti, Alain, Crauthem (LU)
(74) Mandataire: Dennemeyer, John James

(56) Documents cités:
- BE-A- 833 841
- CH-A- 119 296
- DE-A- 2 547 194
- DE-A- 2 641 446
- DE-C- 429 820
- DE-C- 2 522 033

## Description

L'invention concerne un appareil d'élévation à câble libre avec une poulie d'entraînement composée de deux demi-poulies, dont chacune présente sur son bord périphérique une partie de gorge pour câble et dont l'une est commandée, directement ou indirectement, par un moteur et supporte l'autre. Afin d'augmenter la capacité d'entraînement de l'appareil d'élévation, les demi-poulies sont pressées l'une vers l'autre par une série de dispositifs de pression tournant avec elles et distribués uniformément le long de leur périphérie.

Un appareil d'élévation de ce genre et selon la partie précaractérisante de la revendication 1 est décrit dans le brevet allemand DE-C-2 522 033 - de la même déposante - selon lequel la demi-poulie annulaire est particulièrement élastique et est écartée de l'autre demi-poulie, aux endroits où le câble pénètre dans la gorge et en sort, à l'aide d'au moins un dispositif d'écartement, ce afin que le câble n'y soit soumis à une forte pression localisée qui le déformerait en provoquant un échauffement et une usure inadmissibles.

Dans certains appareils de ce genre - par exemple en celui décrit dans le brevet allemand ci-dessus - le dispositif d'écartement peut consister dans un galet tournant sur un axe, parallèle à l'axe de la poulie, qui est fixé au boîtier à l'extérieur de la périphérie des demi-poulies.

Dans d'autres appareils semblables - par exemple en celui décrit dans le brevet allemand DE-429 820 - un dispositif d'écartement représenté par une bague ayant un diamètre un peu inférieur au diamètre des demi-poulies est situé entre les demi-poulies excentriquement par rapport à celles-ci.

Il est évident que tous deux ces genres de dispositifs d'écartement empêchent effectivement que le câble soit soumis de la part des demi-poulies à une pression particulièrement forte localisée à l'entrée et à la sortie de la gorge pour câble, et par conséquent à une usure très poussée. Mais il est également évident qu'aussi bien l'un que l'autre genre de dispositif d'écartement provoquent un frottement et un fort échauffement dans la zone de contact entre roulette ou bague d'écartement et demi-poulies. Cet inconvénient est causé par la différence des trajectoires parcourues par les points réciproquement correspondants des surfaces de contact entre demi-poulies et roulette (ou bague) d'écartement - puisque ces trajectoires présentent de différentes composantes radiales et impliquent donc un plus ou moins grand déplacement relatif en direction radiale des surfaces réciproquement en contact - et est particulièrement fâcheux en raison de l'importante force concentrée dans la zone de contact par la moitié des dispositifs de pression répartis sur la périphérie des demi-poulies. En effet, cela limite, d'une part, naturellement la durée de vie du dispositif d'écartement et/ou des demi-poulies et aussi, d'autre part, la vitesse d'exercice aussi ainsi que la durée de fonctionnement ininterrompu de l'appareil, à cause de la difficulté de disperser la chaleur dégagée (qui est proportionnelle à la vitesse d'exercice).

La présente invention élimine complètement cet inconvénient en prévoyant un dispositif d'écartement susceptible d'appliquer au moins à une des demi-poulies, dans la zone d'entrée et de sortie du câble, au moins une force dirigée exclusivement selon l'axe de la poulie.

Une poussée axiale est appliquée aussi dans un appareil d'élévation décrit dans la publication allemande DE-A-2 547 194, mais pour écarter une série de dispositifs de pression qui serrent directement le câble contre une demi-gorge d'une poulie en une seule pièce. La poussée axiale est ainsi appliquée par une came stationnaire séparée de la poulie à des roulettes qui tournent avec la poulie et écartent simultanément une partie des dispositifs de pression, de sorte que l'appareil ne réalise pas en réalité le résultat de protéger le câble de l'échauffement et de l'usure provoqués par un serrage et un desserrage brusques.

Pour remédier à ces inconvénients l'appareil d'élévation à câble selon l'invention comporte les éléments de la partie caractérisante de la revendication 1.

On conçoit facilement que plusieurs modes de réalisation apparemment très différents sont possibles.

Tous ceux-ci comprennent cependant, d'une part, au moins une série d'éléments d'écartement (billes ou goujons) disposés uniformément le long et à proximité de la périphérie de la poulie et tournantt avec celle-ci, qui exercent l'une après l'autre sur l'une demi-poulie annulaire, du côté opposé de l'arc de gorge supportant la charge, une poussée dirigée essentiellement selon l'axe de la poulie - étant donc exempte de toute composante radiale (ou même périphérique) donnant origine à un frottement de glissement.

Tous ces modes de réalisation comprennent, d'autre part, un disque qui présente au moins une surface inclinée relativement à la demi-poulie montée sur l'arbre (ou sur l'axe) et qui se prête donc à actionner l'un après l'autre à tour de rôle les éléments d'écartement ci-dessus, ce disque pouvant être stationnaire par rapport à un boîtier de l'appareil ou bien tourner avec la poulie.

Quant aux éléments d'écartement aussi bien les billes que les disques peuvent être remplacés par des roulements (ou des cages) à aiguilles.

Les avantages de l'invention apparaissent clairement: étant donné que tous les modes de réalisation de l'invention permettent d'écarter les deux demi-poulies en appliquant à l'une d'elles - par le biais, par exemple, comme mentionné ci-dessus, de billes ou de goujons - des forces dirigées essentiellement selon l'axe de la poulie (ne comprenant donc aucune composante dans la direction radiale de celle-ci), aucun frottement de glissement (justement en direction radiale) n'intervient pour générer de la chaleur et aucune limitation n'est posée à la vitesse d'exercice. Et comme ce fait, d'une part, permet l'emploi de l'appareil dans un nombre de domaines d'où il resterait autrement exclu et, d'autre part, en prolonge substantiellement la durée de vie, l'intérêt d'un appareil d'élévation à câble libre doué d'un dispositif d'écartement conforme à l'invention en résulte accru dans une mesure déterminante.

Plusieurs modes de réalisation de l'invention sont ci-après décrits et représentés dans le dessin, où le dispositif d'écartement en objet comprend,
- dans les figures 1, 2 et 3 - représentant, respectivement, une section selon la ligne "A - A" de la fig. 2, une vue et une section partielle dans la direction "a" de la fig. 1 - un disque d'épaisseur variable qui est supporté par les demi-poulies à l'aide de deux rangées périphériques de billes et qui est stationnaire relativement au boîtier,
- dans les figures 4 et 5, une rangée de goujons qui coulissent dans des trous de la demi-poulie montée sur l'arbre, sont articulés à un disque incliné par un galet stationnaire et tournent avec la poulie,
- dans les figures 6 et 7, une rangée de goujons coulissants creux en deux parties qui coopèrent librement avec un disque incliné tournant sur une butée inclinée stationnaire relativement au boîtier,
- dans la figure 8, une rangée de goujons coulissants pleins en une pièce qui coopèrent librement avec une butée à aiguilles inclinée stationnaire par rapport au boîtier,
- dans les figures 9 et 10, une rangée de goujons coulissants qui coopèrent librement avec un disque incliné tournant avec la poulie sur un second disque incliné avec manchon qui est stationnaire relativement au boîtier et qui est supporté par la bride d'un manchon solidaire de l'arbre de la poulie,
- dans la figure 11, une rangée de goujons coulissants qui coopèrent librement avec une butée à deux rangées d'aiguilles tournant sur une bride d'appui clavetée sur l'arbre de la poulie et dont la plaque médiane est stationnaire relativement au boîtier, et
- dans les figures 12 et 13 les mêmes éléments de la figure 11, la bride d'appui étant cependant vissée sur l'arbre de la poulie de façon réglable axialement.

1. Dans un premier mode de réalisation de l'invention, représenté dans les figures 1 à 3, la première partie de poulie 1 est clavetée sur l'arbre 3, dont les paliers (non représentés) sont logés dans le boîtier de l'appareil d'élévation, tandis que la partie de poulie annulaire 2 est portée et entraînée en rotation par la première partie.

Le câble est logé dans une partie de gorge 4 de la première partie de poulie 1 et y est maintenu par l'autre partie de gorge 5 qui est située sur la partie de poulie annulaire 2 et consiste en une simple surface annulaire perpendiculaire à l'axe 3 de la poulie.

Le long du bord périphérique de la poulie plusieurs dispositifs de pression 6 sont répartis uniformément. Ils comprennent (figures 1 et 3) un ressort de compression 7 qui est enroulé autour d'une douille 8 et s'appuie, à une extrémité, contre la partie de poulie annulaire et, à l'autre extrémité, sur une bride de la douille, celle-ci étant d'autre part retenue par une vis 9 fixée dans un trou fileté dans la première partie de poulie. De cette façon la partie de poulie annulaire est pressée contre la première partie de poulie.

Les deux parties de poulie 1, 2 présentent toutes les deux une zone de leur périphérie qui est aménagée radialement à l'extérieur de la gorge pour câble et qui est constitué par une couronne circulaire 1', 2' pourvue, de son côté axialement intérieur, d'un chemin de roulement 10, 11.

Entre les zones périphériques extérieures des deux parties de poulie est intercalé un disque d'écartement 12, qui a son centre sur l'axe de la poulie et une face 13 perpendiculaire à cet axe tandis que sa seconde face 14 est légèrement inclinée relativement à la première. L'épaisseur du disque est donc variable et précisément elle augmente graduellement d'un minimum situé au centre de l'arc d'enroulement du câble à un maximum dans la zone diamétralement opposée.

Afin de permettre le passage du câble à la hauteur de son entrée et de sa sortie de la gorge pour câble de la poulie, le disque d'écartement présente deux trous parallèles 15 tangents à sa surface périphérique intérieure.

Sur chaque face 13, 14 du disque d'écartement est aménagé un chemin de roulement 16,17 ayant le même diamètre des chemins de roulement correspondants respectivement situés, réciproquement vis à vis, sur les couronnes circulaires 1', 2' des demi-poulies.

Le disque d'écartement est d'autre part relié au boîtier de l'appareil d'élévation par une barrette 18. Celle-ci est logée dans un trou, parallèle à l'axe de la poulie, qui est alésé dans un ergot 19 fixé au disque du côté opposé à l'arc d'enroulement du câble, et pouvant coulisser sur la barrette. Le disque est ainsi empêché de tourner sur son axe (coïncidant avec l'axe de la barrette) , mais non d'effectuer automatiquement, sous l'action des dispositifs de serrage, une translation parallèle à l'axe de la poulie.

Il est donc évident que le disque, en raison de l'inclinaison réciproque de ses faces, possède une épaisseur qui, le long de l'arc d'enroulement du câble, est réduite dans une mesure telle que les billes situées vis-à-vis de la partie de poulie annulaire restent à l'écart du chemin de roulement y partiqué et permet ainsi un serrage du câble de la part des dispositifs de pression. Du côté opposé, par contre l'épaisseur du disque est telle que les billes, en roulant dans le chemin de roulement, viennent buter l'une après l'autre contre la demi-poulie annulaire et écartent ainsi réciproquement - contre la force des dispositifs de pression et grâce à la particulière élasticité conférée à la partie de poulie annulaire par sa section relativement très réduite - les flancs de la gorge pour câble. Ce dans une mesure telle que - la distance des flancs se réduisant graduellement dans l'un et dans l'autre sens périphérique - le contact avec le câble ne s'établit qu'à peine au-delà de son point d'entrée dans la gorge et ne s'interrompt que presque là où il en sort.

Et il est également évident que la force transmise à la demi-poulie annulaire par la bille qui, en roulant dans le chemin de roulement, parvient à tour de rôle à en effectuer l'écartement, est dirigée perpendiculairement à la partie de fond du chemin, c'est-à-dire aussi perpendiculairement à la demi-poulie annulaire - à l'exclusion donc, conformément à l'invention, de toute composante non-désirée dans une direction radiale et même périphérique.

Il s'ensuit que la vitesse d'exercice aussi bien que la durée de fonctionnement ininterrompu et la durée de vie de l'appareil en résultent allongées dans une mesure très importante.

La disposition périphérique du disque d'écartement permet à celui-ci d'intervenir contre un "rampement du câble" empêchant qu'il ne grimpe dans la gorge voire en sorte radialement - du fait que suite à sa charge unilatérale sa sollicitation à la traction et son allongement peuvent varier fortement le long de son parcours dans la gorge. Le disque d'écartement fonctionne ainsi aussi comme un "guide-câble" et, en plus, évite une partie de l'usure du câble.

Un avantage de ce mode de réalisation réside enfin dans l'intérêt économique qu'il présente pour sa relative simplicité, qui abaisse de façon très sensible son prix de fabrication par rapport aux autres solutions.

Néanmoins, il y a lieu, comme en tout cas, d'avoir un égard particulier à l'étanchéité de l'appareil en relation à la poussière, à la boue et aux petits débris qui au chantier adhèrent inévitablement au câble et sont introduits par celui-ci dans le mécanisme.

De ce point de vue, ce mode de réalisation apparaît plutôt désavantageux parce que, si l'on considère l'agencement relatif du câble, des deux séries des billes et de la barrette coulissante, qui sont disposés tous dans un même plan, on peut craindre que les corps étrangers n'entravent, en particulier, le déplacement longitudinal des divers éléments et compromettent par là un bon serrage du câble. Et, de plus, les mêmes corps étrangers détériorent toujours, tôt ou tard, plus ou moins, les joints d'étanchéité et rendent nécessaire de les remplacer.

D'autre part, et surtout, dans le cas que l'appareil d'élévation doive posséder une capacité encore supérieure et qu'il soit donc indispensable l'emploi de deux poulies en tandem - de manière analogue à celle représentée, relativement au troisième mode de réalisation, dans la figure 9 - ce mode de réalisation ne s'y prête pas parce que le disque d'écartement occupe justement l'endroit qui est normalement destiné à la denture nécessaire pour la transmission du mouvement de l'arbre de commande à la poulie d'entraînement. A moins que l'on n'admette pour l'engrenage des dimensions rendant prohibitif l'encombrement de l'appareil d'élévation.

II. Un deuxième mode de réalisation, représenté dans les figures 4 et 5, permet de parer à ces inconvénients en remplaçant le disque d'écartement 12 du premier mode de réalisation, disposé radialement à l'extérieur du câble, par un disque à surfaces parallèle 30 qui est placé longitudinalement à l'extérieur de la poulié et qui peut osciller sur un palier à rotule 31 porté par l'arbre 3.

Ce disque 30 est entraîné en rotation par la demi-poulie 1 à l'aide de goujons 32 coulissant dans des trous alésés en direction axiale dans une zone 1' de son bord périphérique qui est aménagée radialement à l'extérieur de la gorge pour câble. Ces goujons, à une de leurs extrémités, sont articulés au disque d'écartement moyennant une rotule 33 et, à l'autre extrémité, sont disposés vis-à-vis d'encoches sphériques 34 dans un prolongement 2' de la demi-poulie 2.

Comme d'autre part, un galet d'écartement 35 est fixé par son étrier au boîtier - de telle façon que son axe est parallèle à la poulie et perpendiculaire à l'axe de celle-ci - vis-à-vis de l'endroit opposé à l'arc d'enroulement du cable et dans une telle position qu'il fait incliner le disque d'écartement d'un angle prédéterminé, on comprend que chaque goujon, cycliquement à tour de rôle, est porté à transmettre à l'encoche sphérique respective une force (de réaction) susceptible d'écarter la demi-poulie 2 dans une mesure telle que les flancs de la gorge commencent et cessent le serrage du câble seulement à proximité des extrémités de l'arc d'enroulement.

On constate aussi, d'une part, que les pressions que les extrémités libres des goujons d'écartement transmettent à la demi-poulie 2 sont dirigées exclusivement, conformément à l'invention, selon l'axe de la poulie.

Et l'on constate, d'autre part, que les inconvénients majeurs que présente le premier mode de réalisation ne sont plus présents - à savoir, premièrement, le grave danger d'encrassement, puisque les goujons 32 et leurs articulations 33 et surfaces de coulissement sont presque hors d'atteinte pour tout corps étranger.

Et d'autre part et surtout, la disposition latérale du disque d'écartement élimine l'impossibilité d'accoupler par une couronne dentée la poulie d'entraînement selon l'invention avec une seconde poulie d'entraînement (égale ou non) - bien que la poulie conforme à l'invention puisse évidemment être aussi employée seule (comme représenté, pour simplicité, dans la figure 5).

Enfin, par effet de cette disposition, l'appareil d'élévation n'est plus lié, pour un bon fonctionnement, à une épaisseur déterminée de câble: la demi-poulie 2 peut en effet, en se rapprochant plus ou moins de la demi-poulie 1, laisser saillir plus ou moins les goujons d'écartement de leur ouverture, car en réglant l'avancement du galet d'écartement on peut maintenant faire commencer et terminer graduellement le serrage du câble aux extrémités de l'arc d'enroulement même si l'épaisseur du câble varie entre certaines limites.

Un danger d'écrasement subsiste cependant, bien qu'en mesure bien moindre, aussi pour ce deuxième mode de réalisation puisque, d'une part, les goujons viennent, à tour de rôle, s'exposer aux corps étrangers lorsqu'ils sortent graduellement de leurs alésages pour écarter la demi-poulie annulaire - et la poussière ou la boue peuvent ainsi s'infiltrer dans les sièges de coulissement et/ou dans les encoches de la demi-poulie annulaire et gêner l'écartement de celle-ci.

Et, d'autre part, la force d'une pluralité de dispositifs de pression est maintenant concentrée sur le seul galet d'écartement et son étrier et les soumet à des sollicitations peu compatibles avec leurs dimensions forcément réduites.

III. Aussi ces deux inconvénients sont toutefois éliminés par le troisième mode de réalisation (figures 6 et 7).

D'une part, en effet, les goujons, qui, dans cette forme de construction, peuvent coulisser librement dans leurs sièges axiaux de la demi-poulie 1 montée sur l'arbre, sont fabriqués en deux parties coaxiales creuses 40 dont l'extrémité libre est pourvue d'une bride 41 et qui contiennent dans leur cavité interne un ressort de compression 42. Le disque d'écartement 43 avec ses encoches vis-à-vis des goujons d'écartement, d'autre part, est situé dans une cavité à l'intérieur de la couronne dentée 44 d'accouplement avec une seconde poulie conforme à l'invention et est articulé au carter de l'appareil de levage à l'aide d'une cage à billes 45 roulant dans des chemins de roulement sur une partie cylindrique 46 saillant du carter, dans la direction de l'axe de la poulie, et d'une butée à aiguilles 47 montée sur une surface en couronne circulaire inclinée solidaire du carter.

Comme donc les extrémités des deux parties de goujons restent constamment en contact, sous l'action des ressorts 42, aussi bien avec la demi-poulie annulaire 2 qu'avec le disque d'écartement 43 dans des encoches disposées en face de leurs extrémités, il est clair, d'une part, qu'un encrassement des encoches par des matériaux étrangers introduits par le câble dans le carter n'est plus guère possible. D'autant plus, en ce qui concerne les encoches sur la demi-poulie annulaire, que les extrémités des goujons saillant de leur siège du côté de la demi-poulie annulaire sont revêtues d'une coiffe 48 en un matériau déformable élastiquement qui, pendant le coulissement dans un sens et dans l'autre des goujons, en empêche constamment un contact avec tout matériau solide ou liquide, introduit par le câble, qui pourrait causer un grippage des goujons et, par conséquent, un glissement du câble.

(Pour l'autre extrémité des goujons une telle coiffe 48 n'est pas nécessaire puisque les encoches du disque d'écartement qui y correspondent sont protégées déjà par le fait qu'elles se trouvent, loin du câble, dans la cavité à l'intérieur de la couronne dentée 44 susmentionnée.)

D'autre part, quant à l'inconvénient d'une pression concentrée sur un ou deux éléments d'écartement - tels que galets de butée et semblables - qui est susceptible de provoquer une lamination de leur surface de contact limitée, il est complètement absent du fait que la très forte pression produite par les dispositifs de serrage 6 est à présent absorbé par le grand nombre d'aiguilles de la butée inclinée, ayant d'importantes dimensions, 47.

On peut toutefois remarquer que ce troisième mode de réalisation de la poulie élimine bien les désavantages des précédentes, mais au prix d'une complexité non indifférente qui en rend assez onéreuse la fabrication. En particulier, des tolérances très restreintes et des caractéristiques de résistance aussi superficielle très poussées, et un temps de travail correspondamment important, sont requis par l'ensemble des ajustements et traitements superficiels relatifs au chemin de coulissement dans la demi-poulie montée sur l'axe et aux encoches dans le disque d'écartement, qui doivent se situer exactement sur l'axe des chemins de coulissement, et dépendent par conséquent de l'ajustage et traitement superficiel du palier à une cage de billes supportant le disque d'écartement, ainsi que pour l'ajustage et traitement superficiel du siège incliné aménagé dans le carter pour la cage à aiguilles de butée, qui doivent être tels qu'ils assurent l'inclinaison correcte de la demi-poulie annulaire.

IV. Un quatrième mode de réalisation (figure 8) garantit le résultat recherché à un prix coûtant qui est une fraction de celui qu'il faut prévoir pour l'ensemble des ajustages et traitements superficiels cités. Il suffit, à cet effet, de remplacer le palier à une cage de billets 45 et la butée à aiguilles 47 ainsi que le disque d'écartement 43 lui-même par une simple butée à aiguilles 50 du commerce qui est à monter dans un siège de palier 51, opportunément incliné, aménagé dans le carter de l'appareil. Il n'y a en effet lieu d'effectuer aucun ajustage particulier (le constructeur indique une tolérance H 10) en vue de la coopération entre goujons 53 et butée, puisque la surface de la bague 52 de celle-ci destinée à entrer cycliquement à tour de rôle en contact avec les goujons est déjà normalement conçue pour résister à des charges qui, pour des butées à aiguilles du diamètre de la rangée de goujons, s'élèvent à des centaines de milliers de N (alors que la force totale des ressorts répartie sur la demi-circonférence peut être, par exemple, d'une t). Il n'est donc pas nécessaire d'établir sur la surface de la bague intérieure 52 de la butée, vis-à-vis des extrémités des goujons, des endroits particulièrement prévus pour résister à des pressions très élevées: la dureté superficielle offerte par le fabricant pour des charges de l'ordre de celles maintenant mentionnées - correspondant donc à un autre ordre de grandeur par rapport à la charge nominale de l'appareil - est plus que suffisante.

D'autant plus que le contact entre goujons et butée se vérifie, de façon tout à fait souhaitable, à des endroits qui, à cause de la normale (imperceptible) différente de vitesse entre poulie et bague interne de la butée, changent continuellement, de sorte qu'une usure de la surface de la butée n'est pratiquement pas à prendre en considération. De même qu'une usure de la surface, de préférence plane avec un léger arrondi, de l'extrémité des goujons, qui peut évidemment être recouverte par une couche à haute dureté - celle-ci pouvant être à volonté, suivant des critères d'ordre économique, soit légèrement inférieure soit légèrement supérieure à la dureté de la surface de la bague interne.

La seule critique qui pourrait, le cas échéant, être faite à cette forme de construction concernerait la résistance du boîtier à la poussée de la moitié des dispositifs de pression 6 qui est transmise par la butée 50.

V. Mais alors un cinquième mode de réalisation (figures 9 et 10) peut être choisi afin de décharger le carter de toute fonction de résistance à une poussée en sens axial relevant de l'emploi de dispositifs de pression. Conformément à cette solution la poussée des dispositifs de pression 6 transmise par le disque d'écartement est complètement reprise et neutralisée par une bride d'écartement 62 rigidement montée sur l'arbre 3 de la poulie.

L'invention prévoit en effet dans ce cas que le disque d'écartement 60, également pourvu d'encoches en face des goujons d'écartement, s'appuie, à l'aide d'une butée à billes 61, à une bride d'écartement 62 qui présente deux surfaces en couronne circulaire dont l'une 63 est légèrement inclinée relativement à la seconde 64. Cette bride d'écartement 62 est, d'une part, fixée par rapport au carter par une tige 65 et, d'autre part, articulée à l'arbre 3 de la poulie par l'intermédiaire d'une butée à rouleaux 66 et d'un moyeu 67 sur palier à rouleaux 68, les forces transmises par cette butée et ce moyeu étant, à leur tour, reprises par une pièce de support 69 consistant en une bride de butée avec moyeu qui est rigidement fixée à l'arbre de la poulie.

Toutes les conditions ayant trait, conformément à l'invention, à l'agencement et au fonctionnement de l'appareil de levage sont ainsi satisfaites. Seule pourrait encore être faite une remarque quant à la non-indifférente complexité de ce mode de réalisation et à sa fabrication relativement onéreuse: cela, encore, à cause de la précision et des caractéristiques de résistance, aussi superficielle, très poussées qui sont indispensables pour l'ensemble des ajustages et traitements superficiels en jeu, a fortiori même, car ceux-ci se réfèrent maintenant - outre qu'aux chemins de coulissement, aux encoches, au palier 46 de la rangée de billes 45 et au siège incliné 49 de la cage à aiguilles de butée 47, tels qu'ils sont mentionnés pour la quatrième forme de construction - aussi à la bride d'écartement 62 à surface inclinée 63 et à son montage entre le disque d'écartement 60 et la pièce de support 69.

VI. Aussi dans ce cas, cependant, une sixième solution (figure 11) permet d'atteindre tous les résultats d'ordre cinématique et d'exercice tout en évitant l'ensemble des ajustages et traitements superficiels nécessaires en relation à la sixième solution: il suffit, aussi dans ce cas, de remplacer la butée à billes 61, le palier à rouleaux 68 et la butée à rouleaux 66 ainsi que le disque d'écartement 60 et la bride d'écartement 62 avec moyeu 67 eux-mêmes par une simple butée à deux couronnes d'aiguilles et plaque médiane à faces inclinées "flottante" 70 du commerce dont la bague extérieure 71 peut être serrée dans une bride 72 avec moyeu 73 rigidement monté sur l'arbre de la poulie à l'aide d'une clavette et d'un anneau de poussée 74 tandis que la plaque médiane 75 est fixée au boîtier, par exemple, par une tige 76. La plaque médiane peut, par l'emploi de cette tige d'arrêt coulissant en direction radiale soit dans son siège aménagé dans la plaque médiane ou dans son siège dans le carter, être maintenue "flottante" et recevoir ainsi son auto-centrage des deux couronnes d'aiguilles, elles-mêmes normalement soumises à auto-centrage.

VII. Une septième solution, enfin, ne présente pas, comme la sixième maintenant décrite le désavantage de devoir coopérer avec un câble d'une épaisseur déterminée, et est partant susceptible d'emplois encore plus variés. En effet, le dispositif d'écartement peut comprendre - au lieu de la bride 72 pourvue d'un moyeu monté sur l'arbre de la poulie moyennant une clavette dans une position bien déterminée, dépendant en substance, de façon univoque, d'une unique épaisseur de câble - un ensemble de butée 81 (figures 12 et 13) constitué par l'un bout fileté 82 de l'arbre de la poulie, par une bride de butée 83 et par un écrou de réglage 85.

La bride de butée présente un moyeu fileté 84 fixé sur le bout d'arbre 82 et sa position en sens axial peut évidemment être déterminée en vissant plus ou moins l'écrou de réglage 85 sur le bout fileté 82 et en serrant la bride de butée contre l'écrou de réglage assez fortement pour que des forces de frottement entre les surfaces réciproquement vis-à-vis du moyeu 84 et de l'écrou 85 ainsi qu'entre les filets de ceux-ci et le filet du bout d'arbre 82 se créent et, même en présence de vibrations répétées, s'opposent efficacement à un desserrage de la bride de butée. Il serait d'ailleurs facile pour n'importe quel'homme de l'art' - au cas où l'on craindrait qu'un desserrage ne se produise pour des causes imprévisibles ou inévitables - de pourvoir l'ensemble de butée de n'importe quel système d'arrêt connu.

Il va de soi que la tige d'arrêt 86 de la plaque médiane "flottante" 87 de la butée d'écartement 80 doit pouvoir se déplacer elle-même aussi en direction axiale, dans un sens et dans l'autre, à l'aide, par exemple, d'une glissière de coulissement (non-représentée).

## Revendications

1. Appareil d'élévation à câble avec une poulie d'entraînement composée de deux demi-poulies (1, 2), l'une (1) de celles-ci étant montée sur l'arbre ou axe (3) de la poulie et l'autre (2), de forme annulaire, étant supporté par la première, lesquelles sont pressées l'une contre l'autre par plusieurs dispositifs de pression (6) répartis uniformément sur la surface de la poulie et qui sont écartées l'une de l'autre de manière graduelle par un dispositif d'écartement (12; 30; 43; 60) à un endroit situé du côté opposé à l'arc d'enroulement du câble,
caractérisé en ce
que le dispositif d'écartement comprend un disque d'écartement (12; 30; 43; 60) qui est monté sur l'arbre ou axe (3) de la poulie,
de telle sorte qu'au moins une de ses faces (14; 52; 63) a son centre sur l'axe de la poulie et est un peu inclinée relativement à la demi-poulie (1) montée sur l'arbre ou axe (3), et
que le dispositif d'écartement comprend en outre au moins une série d'éléments d'écartement (32; 40; 53) qui sont répartis uniformément le long de la périphérie de la poulie et qui copèrent l'un après l'autre avec le disque d'écartement (12; 30; 43; 60)
pour écarter la demi-poulie annulaire (2) de l'autre demi-poulie (1), dans ledit endroit,
en lui transettant à tour de rôle une force qui est exclusivement dirigée parallèlement à l'axe de la poulie.

2. Appareil d'élévation à câble selon la revendication 1, caractérisé en ce
que le disque d'écartement (12) est stationnaire relativement à un boîtier de l'appareil d'élévation.

3. Appareil d'élévation à câble selon la revendication 2, caractérisé en ce
que le disque d'écartement (12) présente un alésage qui est supérieur au diamètre extérieur de la gorge pour câble (4, 5) de la poulie, et
que le disque d'écartement (12) est situé entre les demi-poulies (1, 2) vis-à-vis de deux zones (1', 2') de leurs périphéries respectives qui sont aménagées radialement à l'extérieur des demi- gorges pour câble (4, 5) respectives, et
qu'entre chaque demi-poulie (1, 2) et le disque d'écartement (12) une série de billes roule dans une paire de chemins de roulement (10 - 11, 16 - 17) qui sont aménagés dans la zone périphérique (1', 2') de chaque demi-poulie (1, 2) et dans la face (13, 14) du disque d'écartement (12) disposée respectivenent vis-à-vis de cette zone (1',2'),et
que le disque d'écartement (12) est pourvu d'une appendice radiale (19) avec un alésage axial et est guidé en direction axiale par une tige (18) fixée au boîtier et logée dans ledit alésage.

4. Appareil d'élévation à câble selon la revendication 1, caractérisé en ce
que le disque d'écartement (30; 43; 60) est entraîné en rotation, directement ou indirectement, par la demi-poulie (1) montée sur l'arbre (3) de la poulie entre demi-poulie annulaire (2) et le disque d'écartement (30; 43; 60).

5. Appareil d'élévation à câble selon la revendication 4, caractérisé en ce
que la demi-poulie (1) montée sur l'arbre (3) et la demi-poulie annulaire (2) présentent chacune une zone périphérique (1', 2') aménagée radialement à l'extérieur de la gorge pour câble (4, 5) et dans laquelle sont répartis uniformément une série d'alésages dirigés parallèlement à l'axe de la poulie et, respectivement, une série d'encoches (34) disposés respectivement vis-à-vis des alésages, et
que les éléments d'écartement sont constitués par des goujons d'écartement (32) qui s'articulent avec le disque d'écartement (30) moyennant des joints à rotule (33) et qui peuvent coulisser dans lesdits alésages, et
que le disque d'écartement (30) est monté sur l'arbre (3) moyennant un joint à rotule (31) et peut ainsi assumer une inclinaison opportune relativement à la poulie, par effet de la réaction d'un galet (35) dont l'axe est fixé au boîtier du côté opposé à l'arc d'enroulement du câble,
de telle sorte que tous les goujons d'écartement (32) restent escamotés dans les alésages axiaux respectifs sauf le goujon qui à tour de rôle vient se trouver vis-à-vis dudit galet (35) et écarte la demi-poulie annulaire (2).

6. Appareil d'élévation à câble selon la revendication 4, caractérisé en ce
que le disque d'écartement (43) et la demi-poulie annulaire (2) présentent chacun une série d'encoches (34) qui sont réparties uniformément le long de la périphérie radialement à l'intérieur de la gorge pour câble (4, 5), et
que la demi-poulie (1) montée sur l'arbre (3) présente une série d'alésages dirigés parallèlement à l'axe de la poulie et diposés respectivement vis-à-vis desdites encoches (34), et
que les éléments d'écartement sont constitués par des goujons en deux parties creuses (40) qui peuvent coulisser dans lesdits alésages et qui sont maintenus dans lesdites encoches (34) respectives par des ressorts (42) logés dans leur intérieur, et
que le disque d'écartement (43) entraîné en rotation par les goujons d'écartement (40) tourne sur un roulement à billes (45) et une cage à aiguilles de butée (47) qui sont logés dans des paliers solidaires du boîtier et dont l'axe commun est un peu incliné relativement à l'axe de la poulie,
de telle sorte que les goujons d'écartement (40) restent escamotés dans les alésages axiaux respectifs pendant la rotation jusqu'où, du côté opposé à l'arc d'enroulement du câble, ils saillent l'un après l'autre, contre l'action des dispositifs de pression (6), pour écarter la demi-poulie annulaire (2).

7. Appareil d'élévation à câble selon la revendication 6, caractérisé en ce
que les goujons d'écartement ne sont pas en deux parties creuses (40), pais en une seule nièce pleine (53), et que, au lieu du disque d'écartement (43), du palier à billes (45) et de la cage à aiguilles de butée (47), il comprend une butée à aiguilles (50) également logée dans un palier (51) qui est solidaire du boîtier et dont l'axe est un peu incliné relativement à l'axe de la poulie.

8. Appareil d'élévation à câble selon la revendication 6, caractérisé en ce
que les goujons d'écartement ne sont pas en deux parties creuses (40), mais en une seule pièce pleine (53), et que le disque d'écartement (60) entraîné en rotation par les goujons d'écartement (53) appuie, moyennant une cage à billes de butée (61), contre un second disque (62) avec manchon (67) qui est stationnaire relativement au boîtier, et
que ce disque stationnaire (62) est supporté par une bride (69) d'un manchon, qui est solidaire de l'arbre (3), à l'aide d'une butée à aiguilles (66) et d'un roulement à rouleaux (68) qui sont logés, respectivement, dans la bride (69) et dans son manchon, et
qu'une face (63) du disque stationnaire (62) présente une inclinaison opportune relativement à la poulie,
de telle sorte que le disque d'écartement (60) assume la même inclinaison et écarte la demi-poulie annulaire (2), par l'intermédiaire des goujons (53) l'un après l'autre, du côté opposé à l'arc d'enroulement du câble.

9. Appareil d'élévation à câble selon la revendication 8, caractérisé en ce
que, au lieu du disque d'écartement (60) tournant avec la poulie et du second disque stationnaire (62) ainsi que de la cage à billes de butée (61) et, respectivement, de la butée à aiguilles (66) et du roulement à rouleaux (68), il comprend une butée à double rangée d'aiguilles (70) qui s'appuie contre la bride (72) d'un manchon (73), et que la plaque médiane (75) de cette butée (70) est stationnaire relativement au boîtier et présente une face opportunément inclinée par rapport à la poulie,
de telle sorte que la bague de ladite butée (70) qui se trouve du côté de la poulie écarte la demi-poulie annulaire (2), par l'intermédiaire des goujons (53) l'un après l'autre, du côté opposé à l'arc d'enroulement du câble.

10. Appareil d'élévation à câble selon la revendication 9, caractérisé en ce
que l'alésage du manchon (84) avec bride (83) ainsi que la partie de l'arbre (82) sur laquelle ce manchon (84) est monté sont filetés, et
que la position axiale de la butée à double rangée d'aiguilles (70) relativement à la poulie peut être opportunément modifiée en vissant le manchon (84) avec bride (83) contre un écrou de réglage (85) également vissé sur ladite partie d'arbre filetée (82), et
que la plaque médiane (87) de cette butée (70) est empêchée de tourner relativement au boîtier par un moyen d'arrêt (86) qui lui permet de se déplacer axialement.

## Patentansprüche

1. Seilhubvorrichtung mit einer Antriebsscheibe, die aus zwei Halbscheiben (1, 2) besteht, von denen die eine (1) auf der Welle oder Achse (3) der Antriebsscheibe gelagert ist und die andere (2) ringförmig ist und von der ersten getragen wird, wobei die Halbscheiben durch mehrere Andrückvorrichtungen (6), die auf der Oberfläche der Antriebsscheibe gleichmässig verteilt sind, gegeneinandergedrückt und durch eine Spreizvorrichtung (12; 30; 43; 60) an einer Stelle allmählich auseinandergedrückt werden, die dem Umschlingungsbogen des Seiles gegenüberliegt,
dadurch gekennzeichnet,
dass die Spreizvorrichtung eine Spreizscheibe (12; 30; 43; 60) aufweist, die auf der Welle oder Achse (3) der Antriebsscheibe gelagert ist,
derart, dass wenigstens eine ihrer Seiten (14; 52; 63) ihren Mittelpunkt auf der Scheibenachse hat und relativ zu der auf der Welle oder Achse (3) gelagerten Halbscheibe (1) etwas geneigt ist, und
dass die Spreizvorrichtung ausserdem wenigstens eine Reihe von Spreizelementen (32; 40; 53) aufweist, die längs des Umfangs der Antriebsscheibe gleichmässig verteilt sind und die mit der Spreizscheibe (12; 30; 43; 50) eins nach dem andern zusammenwirken,
um die ringförmige Halbscheibe (2) von der anderen Halbscheibe (1) an der besagten Stelle zurückzudrücken, indem sie nacheinander auf die ringförmige Halbscheibe (2) eine Kraft übertragen, die in einer zu der Achse der Antriebsscheibe parallelen Richtung gerichtet ist.

2. Seilhubvorrichtung nach Anspruch 1, dadurch gekennzeichnet,
dass die Spreizscheibe (12) relativ zu einem Gehäuse der Hubvorrichtung stillstehend ist.

3. Seilhubvorrichtung nach Anspruch 2,
dadurch gekennzeichnet,
dass die Spreizvorrichtung (12) eine Bohrung aufweist, deren Durchmesser grösser als der Aussendurchmesser der Seilrille (4, 5) der Antriebsscheibe ist, und
dass die Spreizscheibe (12) zwischen den Halbscheiben (1, 2) gegenüber zwei ringförmigen Teilen (1', 2') ihrer jeweilingen Umfangsflächen angeordnet ist, welche radial ausserhalb der jeweiligen Seilhalbrillen (4, 5) hingestellt sind, und
dass zwischen jeder Halbscheibe (1, 2) und der Spreizscheibe (12) eine Reihe von Kugeln in einem Paar Laufbahnen (10 - 11, 16 - 17) läuft, welche in dem ringförmigen Teil (1', 2') der Umfangsfläche jeder Halbscheibe (1, 2) und in der Seite (13, 14) der Spreizscheibe (12) gebildet sind, die jewelis diesem ringförmigen Teil (1', 2') gegenübersteht, und dass die Spreizscheibe (12) mit einem radialen Ansatz versehen ist, der eine axiale Bohrung aufweist, und in axialer Richtung durch eine Stange geführt wird, die an dem Gehäuse befestigt ist und in die besagte Bohrung eingreift.

4. Seilhubvorrichtung nach Anspruch 1,
dadurch gekennzeichnet,
dass die Spreizscheibe (30; 43; 60) durch die Halbscheibe (1), die auf der Welle (3) der Antriebsscheibe zwischen der ringförmigen Halbscheibe (2) und der Spreizscheibe (30; 43; 60) gelagert ist, direkt oder indirekt in Drehung versetzt wird.

5. Seilhubvorrichtung nach Anspruch 4,
dadurch gekennzeichnet,
dass die auf der Welle (3) gelagerte Halbscheibe (1) und die ringförmige Halbscheibe (2) je einen ringförmigen Umfangsteil (1', 2') aufweisen, welcher radial ausserhalb der Seilrille (4, 5) hingestellt ist und in welchem eine Reihe von Bohrungen, die parallel zu der Antriebsscheibenachse gerichtet sind, beziehungsweise eine Reihe von Rundkerben (34), die gegenüber den jeweiligen Bohrungen angeordnet sind, gleichmässig verteilt sind, und
dass die Spreizelemente aus Spreizbolzen (32) bestehen, die an der Spreizscheibe (30) durch Kugelgelenke (33) angelenkt sind und die in den besagten Bohrungen verschiebbar sind, und
dass die Spreizscheibe (30) auf der Welle (3) mittels eines Kugelgelenks (31) gelagert ist und somit eine geeignete Neigung relativ zu der Antriebsscheibe einnehmen kann, aufgrund der Reaktion einer Rolle (35), deren Achse an dem Gehäuse auf der Seite befestigt ist, die dem Umschlingungsbogen des Seiles gegenüberliegt,
derart, dass sämtliche Spreizbolzen (32) in den jeweiligen axialen Bohrungen eskamotiert bleiben, mit Ausnahme desjenigen Spreizbolzens, der sich der Reihe nach gegenüber der Rolle (35) befindet und die ringförmige Halbscheibe (2) zurückdrückt.

6. Seilhubvorrichtung nach Anspruch 4,
dadurch gekennzeichnet,
dass die Spreizscheibe (43) und die ringförmige Halbscheibe (2) je eine Reihe von Rundkerben (34) aufweisen, die längs des Umfangs radial innerhalb der Seilrille (4, 5) gleichmässig verteilt sind, und
dass die auf der Welle (3) gelagerte Halbscheibe (1) eine Reihe von Bohrungen aufweist, die parallel zu der Scheibenachse gerichtet und jeweilig gegenüber der Rundkerbe (34) angeordnet sind, und
dass die Spreizelemente aus Bolzen in zwei Hohlteilen (40) bestehen, welche in den besagten Bohrungen verschiebbar sind und welche in den jeweiligen Rundkerben (34) durch Federn (42) gehalten werden, die in ihrem Inneren untergebracht sind, und
dass die Spreizscheibe (43), die durch die Spreizbolzen (40) in Drehung versetzt wird, sich auf einem Kugellager (45) und einem Axialnadellager (47) dreht, welche in Sitzen gelagert sind, die mit dem Gehäuse fest verbunden sind und deren gemeinsame Achse relativ zu der Antriebsscheibenachse leicht geneigt ist,
derart, dass die Spreizbolzen (40) in den jeweiligen axialen Bohrungen während der Drehung eskamotiert bleiben, bis sie an der zu dem Umschlingungsbogen des Seiles gegenüberliegenden Stelle einer nach dem anderen gegen die Wirkung der Andrückvorrichtungen (6) hervorspringen, um die ringförmige Halbscheibe (2) zurückzudrücken.

7. Seilhubvorrichtung nach Anspruch 6,
dadurch gekennzeichnet,
dass die Spreizbolzen nicht in zwei Hohlteilen (40) sind, sondern in einem einzigen Vollstück (53), und dass die Spreizvorrichtung anstatt der Spreizscheibe (43), des Kugellagers (45) und des Axialnadelkäfigs (47) ein Axialnadellager aufweist, das ebenfalls in einem Sitz (51) gelagert ist, der mit dem Gehäuse fest verbunden ist und dessen Achse relativ zu der Antriebsscheibenachse leicht geneigt ist.

8. Seilhubvorrichtung nach Anspruch 6,
dadurch gekennzeichnet,
dass die Spreizbolzen nicht in zwei Hohlteilen sind, sondern in einem einzigen Vollstück (53), und
dass die Spreizscheibe (60), die durch die Spreizbolzen (53) in Drehung versetzt wird, mittels eines Axialkugelkäfigs (61) gegen eine zweite Scheibe (62) mit Nabe (67) drückt, die relativ zu dem Gehäuse stillstehend ist, und dass diese stillstehende Scheibe (62) durch einen Flansch (69) einer Buchse, die mit der Welle (3) fest verbunden ist, mittels eines Axialnadellagers (66) und eines Rollenlagers (68) gestützt ist, die in dem Flansch (69) beziehungsweise in seiner Buchse gelagert sind, und
dass eine Seite (63) der stillstehenden Scheibe (62) eine geeignete Neigung relativ zu der Antriebsscheibe aufweist, derart, dass die Spreizscheibe (60) dieselbe Neigung einnimmt und die ringförmige Scheibe (2), mittels der Bolzen (53) nacheinander, auf der Seite zurückdrückt, die dem Umschlingungsbogen des Seils gegenüberliegt.

9. Seilhubvorrichtung nach Anspruch 8,
dadurch gekennzeichnet,
dass sie anstatt der Spreizscheibe (60), die sich mit der Antriebsscheibe dreht, und der stillstehenden zweiten Scheibe (62) sowie des Axialkugelkäfigs (61) beziehungsweise des Axialnadellagers (66) und des Rollenlagers (68) ein zweireihiges Axialnadellager (70) aufweist, das sich gegen den Flansch (72) einer Buchse (73) stützt, und dass die Mittelplatte (75) dieses Axiallagers (70) relativ zu dem Gehäuse stillstehend ist und eine Seite aufweist, die relativ zu der Antriebsscheibe geeignet geneigt ist, derart, dass der Aussenring des Axiallagers (70), der sich auf der Seite der Antriebsscheibe befindet, die ringförmige Halbscheibe (2), mittels der Bolzen (53) nacheinander, auf der Seite zurückdrückt, die dem Umschlingungsbogen des Seiles gegenüberliegt.

10. Seilhubvorrichtung nach Anspruch 9,
dadurch gekennzeichnet,
dass die Bohrung der Buchse (84) mit Flansch (83) sowie der Teil (82) der Welle, auf dem diese Buchse (84) befestigt ist, mit Gewinde versehen sind, und
dass die axiale Position des zweireihigen Axialnadellagers (70) relativ zu der Antriebsscheibe geeignet verändert werden kann, indem die Buchse (84) mit Flansch (83) gegen eine Einstellmutter (85) geschraubt wird, die ebenfalls auf dem mit Gewinde versehenen Wellenteil (82) aufgeschraubt ist, und
dass die Mittelplatte (87) dieses Axiallagers (70) durch ein Arretiermittel (86) daran gehindert ist, sich relativ zu dem Gehäuse zu drehen, wobei dieses Arretiermittel gestattet, dass sie sich axial verschiebt.

## Claims

1. Cable hoisting apparatus having a driving pulley consisting of two half-pulleys (1, 2), the one (1) of them being mounted on the shaft or axle (3) of the pulley and the other (2) being ring-shaped and supported by the first one, wherein said half-pulleys are pressed against each other by several pressing devices (6) which are evenly distributed on the surface of the pulley and wherein they are gradually spread apart from each other by a spreading device (12; 30; 43; 60) at a place being located on the side opposite to the winding arc of the cable,
characterized
in that said spreading device comprises a spreading disk (12; 30; 43; 60) which is mounted on the shaft or axle (3) of the pulley,
in such a way that at least one of its faces (14; 52; 63) has its center on the pulley axis and is slightly inclined relatively to the half-pulley (1) being mounted on the shaft or axle (3), and
in that the spreading device further comprises at least one row of spreading elements (32; 40; 53) which are evenly distributed along the peripheral portion of the pulley and which cooperate one after the other with the spreading disk (12; 30; 43; 60)
so as to push the ring-shaped half-pulley (2) apart from the other half-pulley (1), at said place, by transmitting in turn to it a force which is exclusively directed in a parallel direction to the pulley axis.

2. Cable hoisting apparatus according to claim 1,
characterized
in that the spreading disk (12) is stationary relatively in a housing of the hoisting apparatus.

3. Cable hoisting apparatus according to claim 2,
characterized
in that the spreading disk (12) presents a bore whose diameter is greater than the outer diameter of the cable groove (4, 5) of the pulley, and
in that the spreading disk (12) is located between the half-pulleys (1, 2) opposite to two portions (1', 2') of their respective peripheral surfaces which are provided radially outside their respective half cable groove (4, 5), and
in that between each half-pulley (1, 2) and the spreading disk (12) a row of balls rolls in a pair of races (10 - 11, 16 - 17) which are provided in the peripheral portion (1', 2') of each half-pulley (1, 2) and in the face (13, 14) of the spreading disk (12) which is arranged respectively opposite to this portion (1',2'), and
in that the spreading disk is procided with a radial extension (19) with axial bore and is guided in an axial direction by a rod (18) which is fixed to the housing and passes through said bore.

4. Cable hoisting apparatus according to claim 1,
characterized
in that the spreading disk (30; 43; 60) is directly or indirectly coupled for rotation with the half-pulley (1) which is mounted on the pulley shaft (3) between the ring-shaped half-pulley (2) and the spreading disk (30; 43; 60).

5. Cable hoisting apparatus according to claim 4,
characterized
in that the half-pulley (1) is mounted on the shaft (3) and the ring-shaped half-pulley (2) present each one peripheral portion (1', 2') which is arranged radially outside the cable groove (4, 5) and in which are evenly distributed a row of bores being directed in a parallel direction to the pulley axis and, respectively, a row of round notches (34) being arranged respectively opposite to said bores, and
in that the spreading elements consist of spreading studs (32) which are linked with the spreading disk (30) by means of swivel joints (33) and which can slide in said bores, and in that the spreading disk (30) is mounted on the shaft (3) by means of a swivel joint (31) and thus can get an opportune tilt relatively to the pulley, as an effect of the reaction of a roller (35) whose pivot is fixed to the housing on the side opposite to the winding arc of the cable,
in such a way that all the spreading studs (32) remain retracted in their respective axial bores except the one stud which in turn gets in front of said roller (35) and pushes back said ring-shaped half-pulley (2).

6. Cable hoisting apparatus according to claim 4,
characterized
in that the spreading disk (43) and the ring-shaped half-pulley (2) present each a row of round notches (34) which are evenly distributed along the peripheral surfaces being radially inside the cable groove (4, 5), and
in that the half-pulley (1) mounted on the shaft (3) presents a row of bores being directed in a parallel direction to the pulley axis and being arranged respectively in front of said round notches (34), and
in that the spreading elements consist of two- piece hollow studs (40) which may slide in said bores and which are kept in said respective round notches (34) by springs (42) being lodged inside them, and
in that the spreading disk (43) which is driven into rotation by the spreading studs (40) turns on a ball bearing (45) and a thrust needle cage (47) which are lodged in bearing seats being integral with the housing and whose common axis is slightly tilted relatively to the pulley axis,
in such a way that the spreading studs (40) remain retracted in their respective axial bores during the rotation until, on the side opposite to the winding arc of the cable, they jut out one after the other, against the action of the pressing devices (6), so as to push back the ring-shaped half-pulley (2).

7. Cable hoisting apparatus according to claim 6,
characterized
in that the spreading studs do not consist of two hollow pieces, but of only one solid piece (53), and
in that it comprises, instead of the spreading disk (43), of the ball bearing (45) and of the thrust needle cage (47), a thrust needle bearing (50) which also is lodged in a bearing seat being integral with the housing and whose axis is slightly tilted relatively to the pulley axis.

8. Cable hoisting apparatus according to claim 6,
characterized
in that the spreading studs do not consist of two hollow pieces (40), but of only one solid piece (53), and that the spreading disk (60) being driven into rotation by the spreading studs (53) presses, by means of a thrust ball cage (61), against a second disk (62) with sleeve (67) which is stationary relatively to the housing, and
in that this stationary disk (62) is supported by a flange (69) of a sleeve, which is integral with the shaft (3), by means of a thrust needle bearing (66) and of a ball bearing (68) which are respectively lodged in the flange (69) and in its sleeve, and
in that a face (63) of the stationary disk (62) presents an opporune tilt relatively to the pulley,
in such a way that the spreading disk (60) gets the same tilt and pushes back the ring-shaped half-pulley (2), by the intermediary of the studs (53) one after the other, on the side opposite to the winding arc of the cable.

9. Cable hoisting apparatus according to claim 8,
characterized
in that it comprises, instead of the spreading disk (60) turning with the pulley and of the second stationary disk (62) as of the thrust ball cage (61) and, respectively, of the thrust needle bearing (66) and of the ball bearing (68), a two-race thrust needle bearing (70) which leans against the flange (72) of a sleeve (73), and
in that the median plate (75) of this thrust bearing (70) is stationary relatively to the housing and presents a face being opportunely tilted relatively to the pulley, in such a way that the ring plate of said thrust bearing (70) which is located on the side of the pulley pushes back the ring-shaped half-pulley (2), by the intermediary of the studs (53) one after the other, on the side opposite to the winding arc of the cable.

10. Cable hoisting apparatus according to claim 9,
characterized
in that the bore of the sleeve (84) with flange (83) as the shaft portion (82) on which this sleeve (84) is mounted are threaded, and
in that the axial position of the two-race thrust needle bearing (70) relatively to the pulley can opportunely be modified by screwing the sleeve (84) with flange (83) against a regulating nut (85) also being screwed on said threaded shaft portion (82), and
in that the median plate (87) of this thrust bearing (70) is prevented from turning relatively to the housting by a retaining means (86) which allows it to move axially.
